# EUROPÄISCHE PATENTSCHRIFT

(11) **EP 0 355 517 B1**
(45) Veröffentlichungstag und Bekanntmachung des Hinweises auf die Patenterteilung: **15.04.1992**
(21) Anmeldenummer: 89114322.4
(22) Anmeldetag: 03.08.1989
(51) Int. Cl.: F24F 3/16, F24F 13/00

(54) **Laminarisator**
Laminar flow generating device
Dispositif pour provoquer un écoulement laminaire

(30) Priorität: 17.08.1988 DE 3827918
(43) Veröffentlichungstag der Anmeldung: 28.02.1990
(73) Patentinhaber: HEINRICH NICKEL GMBH, D-57518 Betzdorf (DE)
(72) Erfinder: Fitzner, Klaus, Dr., D-5240 Betzdorf (DE); Betz, Walter, D-5900 Siegen (DE); Plitt, Uwe, Dr.rer.nat., D-5241 Kirchen (DE); Schmitt, Wolfgang, Dipl.-Ing., D-5240 Betzdorf (DE)
(74) Vertreter: Müller, Gerd, Dipl.-Ing.

(56) Entgegenhaltungen:
- DE-A- 2 452 463
- DE-U- 8 707 512
- US-A- 2 221 001
- US-A- 2 276 788

## Beschreibung

Die Erfindung betrifft einen Laminarisator, insbesondere für aus Filtermodulen gebildete Reinraumdecken und -wände oder dergleichen, der mit Abstand von einer die Schwebstoff-Filter tragenden Abdeckung aufgehängt bzw. gehalten ist und aus einem mit Gewebebahnen überspannten Rechteck-Rahmen besteht, wobei die Schenkel des Rechteck-Rahmens aus im Querschnitt dreieckförmigen Hohlprofilen oder Winkelprofilen bestehen, an deren dem Raum zugewendeten Flächen die Gewebebahnen ihre Ausrichtanlage haben.

Durch das DE-GM 87 10 781 sind bereits Filtermodule für Reinraumdecken und -wände oder dergleichen bekanntgeworden, bei denen eine die Schwebstoff-Filter tragende Abdeckung mit Abstand von Rechteck-Rahmen unterfangen wird, die mit Gewebebahnen überspannt sind, welche einen geringen Druckstau bewirken, der seinerseits dafür sorgt, daß die gefilterte Luft mit praktisch gleichen Fördermengen durch eine Vielzahl feiner Maschen strömt, so daß auf der Austrittsseite laminare Kolbenströmung vorliegt.

Die von den Rechteck-Rahmen und den daran anliegenden Gewebebahnen gebildeten Laminarisatoren sind dabei auch schon so gestaltet, daß die Rahmen auf ihrer Austrittsseite nur geringe Querschnitte aufweisen, so daß damit Querströmungen und Turbulenzen unterbunden werden, die in den Reinraum gelangte Verunreinigungen in der Schwebe halten könnten.

Bei diesen bekannten Laminarisatoren sind die Gewebebahnen in ihrer Ausrichtlage an den dem Raum zugewendeten Flächen der aus dreieckförmigen Hohlprofilen oder Winkelprofilen bestehenden Rechteck-Rahmen verklebt. Andererseits werden beim Einbau dieser Laminarisatoren vor der Austrittsseite der Filtermodule von Reinraumdecken und -wänden oder dergleichen die Spalte zwischen den einander zugewendeten Außenflächen benachbarter Rechteckrahmen entweder vollständig abgedichtet oder aber auf definierte Durchgangsquerschnitte reduziert.

Die praktischen Erfahrung mit den bei Filtermodulen nach DE-GM 87 10 781 zum Einsatz gelangten Laminarisatoren hat jedoch gezeigt, daß in den von den Rechteckrahmen begrenzten Randzonen dieser Laminarisatoren sowie auch im Anschluß an den Spaltbereich zwischen den Rahmen einander benachbarter Laminarisatoren noch gewisse Störungen der Strömung entstehen, welche die einwandfreie Ausbildung einer laminaren Kolbenströmung im Raum beeinträchtigen.

Aufgabe der Erfindung ist die Schaffung eines Laminarisators der eingangs spezifizierten Art, bei dem mit besonders einfachen Mitteln nicht nur die möglichen Strömungsstörungen an der Austrittsseite weiter minimiert werden, sondern zugleich auch noch die Stabilität bzw. Haltbarkeit der Verbindung zwischen den Rechteckrahmen und den Gewebebahnen verbessert wird.

Nach dem Kennzeichen des Anspruchs 1 besteht die grundsätzliche Lösung dieser Aufgabe darin, daß die dem Raum zugewandten Scheitelzonen der beiden zusammentreffenden Profilwandungen jedes Hohlprofiles bzw. einer der beiden Profilwände jedes Winkelprofiles eine Abrundung aufweisen, während die Befestigung der Gewebebahnen an den senkrecht zur Rahmenebene gerichteten Profilwandungen und/oder an den in der Rahmenebene liegenden Profilwandungen der Rechteckrahmen-Schenkel vorgesehen ist.

Aufgrund dieser Maßnahmen können die dem Raum zugewendeten Flächen der Rechteckrahmen gewissermaßen schneidenartig, aber leicht abgerundet, gestaltet werden, so daß der Ausbildung von Strömungsschatten und daraus resultierenden Wirbelströmungen entgegengewirkt wird. Trotzdem läßt sich jedoch das Ausmaß der Befestigungsflächen für die Gewebebahnen bedarfsweise beträchtlich vergrößern, so daß die Halteverbindung der Gewebebahnen mit dem Rechteckrahmen wesentlich verbessert ist.

Nach der Erfindung kann zur Befestigung der Gewebebahnen -ebenso wie beim DE-GM 87 10 781 - nach Anspruch 2 eine Verklebung vorgesehen werden.

Diese Verklebung läßt sich nicht nur, wie nach Anspruch 3 vorgesehen, flächig zwischen den Rechteckrahmen-Schenkeln und der Gewebebahn vorsehen, sondern es können nach Anspruch 4 auch Klebstoffstränge, z.B. Schmelzkleber, in Längsvertiefungen, bspw. hinterschnittenen Nuten, der Rechteckrahmen-Schenkel eingelegt und an der Offnungsseite der Längsvertiefung mit der Gewebebahn - durch Aufschmelzen - in Verbindung gebracht werden.

Die Erfindung sieht nach Anspruch 5 in vorteilhafter Weise aber auch vor, daß die Gewebebahnen mittels Keder- und/oder Dichtungsprofilen in Längsvertiefungen, z.B. hinterschnittenen Nuten, der Rechteckrahmen-Schenkel lösbar festgelegt sind.

In einem solchen Falle können dann, nach Anspruch 6, die Keder-Profile auch eine einstückig angeformte Dichtlippe tragen, die elastisch verformbar von der Außenfläche der Rechteckrahmen-Schenkel absteht.

Eine andere wichtige Weiterbildungsmaßnahme der Erfindung wird gemäß Anspruch 7 auch darin gesehen, daß die Gewebebahnen jeweils mit Abstand von ihren Rand- bzw. Begrenzungskanten an den Rechteckrahmen-Schenkeln befestigt sind, wobei die unbefestigten Randstreifen fahnen- und/oder bogenförmig von den Außenflächen der Rechteckrahmen-Schenkel weggerichtet sind bzw. abstehen.

Sowohl die fahnen- und/oder bogenförmigen Randstreifen der Gewebebahnen als auch die Dichtlippen der Kederprofile können nach Anspruch 8 in einen Abstandsspalt zwischen benachbarten Rechteckrahmen vorstehen und innerhalb desselben in gegenseitige Kontaktberührung gebracht werden, so daß von ihnen im Abstandsspalt definierte Undichtigkeiten herbeigeführt sind. Die hierbei mögliche Strömung durch die Spalte zwischen benachbarten Rechteckrahmen-Schenkeln wird in vorteilhafter Weise die Störung der Strömung im Nachlauf des Rahmens reduziert.

Es hat sich erfindungsgemäß aber auch als vorteilhaft erwiesen, wenn die Gewebebahnen nach den Merkmalen des Anspruchs 9 für ein bogenförmiges Durchhängen gegenüber der Ebene des Rechteckrahmens an diesem befestigt sind, und zwar so, daß dabei die Höhe des Durchhängebogens etwa zwischen 20 und 30 mm liegt.

Eine baulich einfache Ausgestaltung der Laminarisatoren wird erreicht, wenn gemäß Anspruch 10 die Rechteckrahmen-Schenkel über Eckwinkel miteinander verbunden sind, deren Schenkel einen Winkelabstand voneinander haben, welcher zwischen 90° und 91°, vorzugsweise zwischen 90°10′ und 90°20′, liegt, wobei die Rechteckrahmen-Schenkel unter einer konvex bzw. auswärts gewölbten, elastischen Vorspannung miteinander zum Rechteckrahmen verbunden sind.

Bei der Ausstattung solchermaßen gestalteter Rechteckrahmen mit den Gewebebahnen wird durch das Spannen der letzteren eine Kraft auf die Rahmenschenkel ausgeübt, welche die konvex gewölbten Rechteckrahmen-Schenkel in ihre Strecklage zu zwingen sucht, ohne daß anschließend eine konkave bzw. nach innen gerichtete Durchbiegung der Rechteckrahmen-Schenkel eintreten kann. Auch hierdurch wird der Gebrauchswert der Laminarisatoren in vorteilhafter Weise erhöht. Damit der Bau der Laminarisatoren noch weiter vereinfacht wird, ist erfindungsgemäß nach Anspruch 11 vorgesehen, daß die Schenkel der Eckwinkel unter Preßsitz-Verbindung mit den Rechteckrahmen-Schenkeln zusammengehalten sind, so daß keinerlei weitere Verbindungsmittel benötigt werden.

Eine andere wichtige Weiterbildungsmaßnahme nach der Erfindung besteht gemäß Anspruch 12 darin, daß die Eckwinkel in ihrer äußeren Eckzone einen zur Rahmenebene parallelen Wandabschnitt haben, der mit viertelkreisförmig verlaufenden Sollbruchstellen versehen ist und dadurch begrenzte Ausbruchbereiche definiert. Beim Entfernen dieser Ausbruchbereiche an vier einander benachbarten Eckwinkeln ergibt sich dann ein kreisförmiger Durchlaß, wie er bspw. für Energiezuführungsleitungen oder auch den Einbau von Sprinkleranlagen, benötigt wird. Benachbart dieser Ausbruchbereiche, und zwar im Anschluß an die innere Eckzone, können die Eckwinkel auch quer zu ihrer Hauptebene gerichtete, kreisförmige Durchlässe enthalten, durch welche sich je ein Befestigungselement für den Laminarisator hindurchführen läßt.

Für Laminarisatoren mit einer Deckenbefestigung durch Hänge- bzw. Spannstäbe, die an ihrem unteren Ende eine Tragplatte haben, über die die einander benachbarten Ecken von vier Rechteckrahmen in lösbare Verbindung bringbar sind, ist erfindungsgemäß, nach Anspruch 13, auch noch vorgesehen, daß die Tragplatte mit Befestigungseingriffen für je eine Ecke von vier benachbarten Rechteckrahmen versehen ist, von denen jeder um ein begrenztes Maß in Längs- und Querrichtung verschiebbar an oder auf der Tragplatte sitzt.

Bewährt hat es sich dabei, wenn nach Anspruch 14 die Befestigungseingriffe aus in Käfigen verschiebbaren Muttern bestehen, in die die Eckstücke der Rechteckrahmen durchsetzende Schrauben eindrehbar sind. Die Befestigungseingriffe in den Käfigen können gegebenenfalls auch nach Art von Bajonett- oder Ringverschlüssen ausgelegt werden, mit denen sich dann entsprechende Gegenstücke in Eingriff bringen lassen, welche die Eckstücke der Rechteckrahmen durchsetzen.

Ein Laminarisator, bei welchem die aus Hänge- bzw. Spannstäben bestehende Deckenbefestigung auch Stützplatten für aus Blechprofilen gebildete Bandraster trägt, die zur Aufnahme von Abdeckplatten dienen, mittels denen die Rahmen der Schwebstoff-Filter für die Filtermodule verspannbar sind zeichnet sich schließlich noch dadurch aus, daß die Stoßstellen der Bandraster durch unterseitig aufgeklebte Bleche abgedichtet sind.

In der Zeichnung ist der Gegenstand der Erfindung in Ausführungsbeispielen dargestellt. Es zeigen
Figur 1 die Eckbereiche zweier unterhalb eines Filtermoduls für Reinraumdecken oder dergleichen aufhängbarer Laminarisatoren teilweise im Schnitt, bei denen die Rechteckrahmen aus im Querschnitt dreieckförmigen Hohlprofilen gebildet sind,
Figur 2 eine der Fig. 1 ähnliche Darstellung, wobei jedoch die Rechteckrahmen aus Winkelprofilen zusammengebaut sind,
Figur 3 einen Schnitt durch einen im Querschnitt dreieckförmigen Hohlprofilschenkel eines Rechteckrahmens in gegenüber Fig. 1 abgewandelter Ausbildung,
Figur 4 einen der Fig. 3 entsprechenden Schnitt mit einer weiteren Ausbildungs-Abwandlung,
Figur 5 die zueinander parallelen Schenkel der Rechteckrahmen zweier benachbarter Laminrisatoren in der den Fig. 3 bzw. 4 entsprechenden Ausbildung,
Figur 6 eine Weiterbildung der Ausführungsform nach Fig. 3,
Figur 7 in einer der Fig. 5 entsprechenden Darstellung die gegenseitige Zuordnung der parallelen Schenkel zweier benachbarter Rechteckrahmen in der aus Fig. 6 ersichtlichen Ausführung,
Figur 8 eine noch andere Weiterbildung des Ausführungsbeispiels nach Fig. 3,
Figur 9 die der Fig. 5 entsprechende Darstellung zweier benachbarter Laminarisatoren mit Rechteckrahmen der aus Fig. 8 ersichtlichen Ausführung,
Figur 10 in schematisch vereinfachter Draufsichtdarstellung jedoch in stark übertriebener Wiedergabe die Bauform für den Rechteckrahmen eines Laminarisators, wobei in voll ausgezogenen Linien die Rahmenform bei nicht eingespannten Gewebebahnen und durch gestrichelte Linien die Rahmenform bei eingespannten Gewebebahnen angedeutet ist,
Figur 11 in größerem Maßstab den in Fig. 10 mit XI gekennzeichneten Bereich,
Figur 12 einen Schnitt entlang der Linie XII-XII in Fig. 11,
Figur 13 in schematisch vereinfachter Darstellung einen fertig zusammengebauten Laminarisator,
Figur 14 im Vertikalschnitt Einzelheiten der Aufhängevorrichtung für Laminarisatoren, während die
Figuren 15 und 16 in Ansicht von unten sowie in Seitenansicht Besonderheiten des oberhalb der Laminarisatoren einzubauenden Bandrasters zur Halterung der Filtermodule einer Reinraumdecke oder dergleichen wiedergeben.

In sogenannte reine Räume wird die Klimatisierungsluft durch Filtermodule zugeführt, die unter der Raumdecke und/oder vor den Raumwänden montiert sind.

Um dabei trotz der jeweils mit Abstand nebeneinander vorgesehenen Schwebstoff-Filter eine innerhalb des Reinraumes gleichförmige, turbulenzarme Strömung zu erhalten, werden den Filtermodulen in einer Ebene, die Abstand von ihnen hat, sogenannte Laminarisatoren 10 vorgelagert, die in den Fig. 1 und 2 der Zeichnung jeweils teilweise zu sehen sind.

Eine größere Anzahl solcher Laminarisatoren 10 in vorgefertigter Standartgröße werden dabei dicht nebeneinander gruppiert und so eingebaut, daß sie zumindest dem größsten Flächenanteil einer Raumdecke oder einer Raumwand vorgelagert sind.

Jeder Laminarisator 10 besteht dabei aus einem Rechteckrahmen 12 und mindestens einer über diesen Rechteckrahmen 12 verspannten, feinmaschigen Gewebebahn 14, die bspw. von einem Metall- und/oder Kunststoffgewebe gebildet werden kann.

Nach Fig. 1 der Zeichnung wird jeder Rechteckrahmen 12 aus im Querschnitt etwa dreieckförmigen Hohlprofilen, bspw. Metall- oder Kunststoff-Strangpreßprofilen zusammengesetzt, wobei die beiden Profilwandungen 16 und 18 im rechten Winkel zueinander verlaufen, währen die dritte Profilwandung 20 hierzu spitzwinklig bzw. schräg angeordnet ist.

Der Rechteckrahmen 12 ist dabei so gestaltet, daß die Profilwandungen 18 jeweils die Außenflächen seiner vier Rahmenschenkel 22a, 22b, 22c, 22d bilden, die in Fig. 10 zu sehen sind.

Die Profilwandungen 16 bilden hingegen die Rückenflächen der Schenkel 22a bis 22d des Rechteckrahmens 12, während deren Innenflächen durch die schräg verlaufende Profilwandung 20 bestimmt werden.

Die Stirnfläche jedes Rechteckrahmens 12 ist durch die Scheitelzone 24 der beiden zusammentreffenden Profilwandungen 18 und 20 bestimmt und fällt dadurch sehr schmal aus. Zur Vermeidung einer scharfkantigen Begrenzung ist jedoch die Scheitelzone 24 mit schmalen Abrundungsflächen versehen, wie das deutlich der Fig. 1 entnommen werden kann.

Die die Abrundungen aufweisende Scheitelzone 24 jedes Schenkels 22a bis 22d des Rechteckrahmens 12 bildet eine Ausrichtanlage für die Gewebebahnen 14, wie das ebenfalls deutlich der Fig. 1 entnommen werden kann.

Die Zuschnitte der Gewebebahnen 14 sind so bemessen, daß beim Spannen derselben Randstreifen 26 derselben jeweils um die Scheitelzone 24 der Schenkel 22a bis 22d des Rechteckrahmens 12 herumgeführt und gegen die die Außenflächen derselben bildenden Profilwandungen 18 zur Anlage gebracht werden können.

Auch die Befestigung der Gewebebahnen 14 wird dabei an den die Außenflächen des Rechteckrahmens bildenden Profilwandungen 18 vorgenommen, und zwar bei dem Ausführungsbeispiel nach Fig. 1 durch Anbringung von Verklebungen 28, die eine feste Verbindung der Gewebebahnen 14 mit dem Rechteckrahmen 12 herstellen.

Die Verklebungen 28 werden dabei jeweils an den Außenflächen der Schenkel 22a bis 22d des Rechteckrahmens 12 so vorgenommen, daß noch unbefestigte Bereiche der Randstreifen bestehen bleiben, die fahnenförmig von den Außenflächen der Rechteckrahmen-Schenkel 22a bis 22d weggerichtet sind bzw. abstehen.

Diese fahnenförmigen Abschnitte 30 sind ebenfalls in Fig. 1 der Zeichnung zu sehen.

Benachbarte Laminarisatoren 10 werden so eingebaut, daß zwischen den von den Profilwandungen 18 der Schenkel 22a bis 22d des Rechteckrahmens 12 gebildeten Außenflächen nur ein geringer Spaltabstand 32 von wenigen Millimetern freibleibt, wie er in Fig. 1 ebenfalls zu sehen ist.

Innerhalb dieses Spaltabstandes 32 kommen die fahnenförmigen Abschnitte 30 der Randstreifen 26 der Gewebebahnen 14 zur gegenseitigen Anlage und bilden dadurch eine definierte Undichtigkeit im Spaltabstand 32 zwischen den einander benachbarten Laminarisatoren 10.

Im Zusammenwirken dieser definierten Undichtigkeit mit den als Strömungsleitflächen wirkenden, schrägliegenden Profilwandungen 20 wird gewährleistet, daß sich im Bereich zwischen zwei benachbarten Laminarisatoren 10 praktisch keine Strömungsschatten ausbilden können, die zu einer unerwünschten Wirbelbildung führen würden.

In Fig. 2 der Zeichnung ist zu sehen, daß die Schenkel 22a bis 22d der Rechteckrahmen 12 nicht notwendigerweise aus im Querschnitt dreieckförmigen Hohlprofilen hergestellt werden müssen. Sie können vielmehr nach Fig. 2 auch von einfachen Winkelprofilen gebildet werden, welche lediglich zueinander rechtwinklig gerichtete Profilwandungen 16 und 18 haben, bei denen also die schräge Profilwandung 20 fehlt.

Es ist dort lediglich dafür zu sorgen, daß auch die Profilwandungen 18 der Winkelprofile an ihren Längskanten abgerundete Scheitelzonen 24 haben, die ein beschädigungsfreies Herumziehen der Gewebebahnen 14 mit ihren Randstreifen 26 gewährleisten.

Auch beim Ausführungsbeispiel nach Fig. 2 ist die Festlegung der Gewebebahnen 14 durch Verklebungen 28 ihrer Randstreifen 26 derart bewirkt, daß die fahnenartigen Abschnitte 30 freibleiben. Sie ragen auch dort in den Spaltabstand 32 so hinein, daß sie sich gegenseitig berühren und dort die wünschenswerte, definierte Undichtigkeit ergeben.

Aus den Fig. 3 und 4 der Zeichnung ist eine andere Befestigungsart für die Gewebebahnen 14 an den Schenkeln 22a bis 22d des Rechteckrahmens 12 ersichtlich, als aus den Fig. 1 und 2. Es ist dort nämlich oberhalb der Scheitelzone 24 in die die Außenfläche des Rechteckrahmens 12 bestimmende Profilwandung 18 jeweils eine Längsvertiefung 34 in Form einer kreisförmig begrenzten, hinterschnittenen Nut eingeformt, die sich ununterbrochen über die ganze Profillänge erstreckt. In dieser hinterschnittenen Profilnut bzw. Längs vertiefung 34 lassen sich die Randstreifen 26 der Gewebebahnen 14 jeweils mit Hilfe eines sogenannten Kederprofiles 36 verankern, welches zusammen mit dem zugeordneten Bereich des Randstreifens 26 in die Längsvertiefung 34 eingedrückt bzw. eingepreßt werden kann.

Auch bei dieser Befestigungsart für die Gewebebahnen 14 bleibt dabei ein fahnenförmigen Abschnitt 30 der Randstreifen 26 frei, welcher von der Außenfläche der Rahmenschenkel 22a bis 22d absteht, wie das ohne weiteres aus Fig. 3 ersichtlich ist.

Beim Ausführungsbeispiel nach Fig. 4 wird in die als kreisförmig begrenzte, hinterschnitte Profilnut ausgeführte Längsvertiefung 34 zunächst ein Schmelzkleberstrang 38 eingebracht und dann von außen her an diesen der betreffende Randstreifen 26 der Gewebebahnen 14 zur Anlage gebracht. Durch ein geeignetes Werkzeug, z.B. nach Art eines Bügeleisens, kann nun der Schmelzkleberstrang 38 erwärmt werden und dadurch die Befestigungsverbindung mit dem Randstreifen 26 der Gewebebahnen 14 eingehen. Auch in diesem Falle können die Klebestellen eine solche Lage haben, daß fahnenartige Abschnitte 30 der Randstreifen 26 jeweils freibleiben und von der durch die Profilwandungen 18 gebildeten Außenfläche des Profilrahmens 12 abstehen.

Fig. 5 zeigt in einer der Fig. 1 entsprechenden Darstellung die Einbaulage zweier benachbarter Rechteckrahmen 12 in der aus den Fig. 3 und 4 ersichtlichen Bauform. Dabei ist auch dort ersichtlich, daß der Spaltabstand 32 vorhanden ist und sich innerhalb desselben die beiden fahnenartigen Abschnitte 30 der Randstreifen 26 so gegenseitig berühren, daß sie eine definierte Undichtigkeit herbeiführen, welche das laminare Strömungsbild auch unmittelbar hinter den Scheitelzonen 24 begünstigen, also eine unerwünschte Wirbelbildung weitestgehend unterdrücken.

Das Ausführungsbeispiel der Fig. 6 unterscheidet sich von demjenigen nach Fig. 4 im wesentlichen nur dadurch, daß der Randstreifen 26 der Gewebebahnen 14 dort eine Breite hat, die nahezu der Breite der Profilwandung 18 der Rahmenschenkel 22a bis 22d entspricht. Dabei ist jedoch anstelle des fahnenförmig freien Abschnittes 30 ein Streifenabschnitt 40 vorhanden, der nahe seines Längsrandes durch eine zusätzliche Verklebung 42 so befestigt wird, daß sich eine bügelartige Aufwölbung ausbildet, die von der Profilwandung 18 bzw. der Außenfläche des Rechteckrahmens 12 absteht.

Werden in einem solchen Falle zwei Laminarisatoren 10 nebeneinander montiert, wie das die Fig. 7 der Zeichnung erkennen läßt, dann kommen die Streifenabschnitte 40 über eine größere Strecke, gegebenenfalls wellenförmig, miteinander in Kontaktberührung und ergeben dadurch eine weiterverbesserte, definierte Undichtigkeit im Bereich des Spaltabstandes 32 zwischen benachbarten Laminarisatoren 10.

Beim Ausführungsbeispiel nach Fig. 8 ist die Breite des Randstreifens 26 der Gewebebahnen 14 so bemessen, daß dieser über die gesamte Breite der Profilwandung 18 an die Außenseite der Schenkel 22a bis 22d des Rechteckrahmens 12 anlegen läßt und darüber hinaus auch noch einen Teil der Breite der Profilwandung 16 abdecken kann. In diesem Falle wird dann nur der Abschnitt 44 des Randstreifens 26 mit der von der Profilwandung 16 gebildeten Rückfläche fest verklebt, während der der Profilwandung 18 benachbarte Abschnitt 46 freibleibt, so daß er eine leichte Wölbungslage einnehmen kann.

Werden in diesem Falle zwei Laminarisatoren 10 in unmittelbarer Nachbarschaft zueinander befestigt, dann kommen im Abstandsspalt 32 die beiden Abschnitte 46 großflächig miteinander in Kontaktberührung und bestimmen damit die definierte Undichtigkeit durch den Spaltabstand 32 zum Rauminneren hin.

In Fig. 10 der Zeichnung ist - in übertriebener Darstellung - gezeigt, daß die vier Schenkel 22a, 22b, 22c und 22d des Rechteckrahmens 12 durch vier Eckstücke 48 miteinander in Verbindung gebracht werden, indem deren Schenkel 50 und 52 einfach mit Preßsitz in die offenen Enden der die Schenkel 22a bis 22d bildenden Hohlprofile eingetrieben werden. Dabei ist erkennbar, daß die Schenkel 50 und 52 jedes Winkelstückes 48 einen Winkelabstand voneinander haben, welcher geringfügig größer als 90° bemessen ist. Er sollte dabei vorzugsweise zwischen 90°10′ und 90°20′ liegen. Hierdurch werden an dem fertiggestellten Rechteckrahmen 12 sämtliche Rahmenschenkel 22a bis 22d unter eine elastische Vorspannung gesetzt, die einen geringfügige konvexe bzw. nach auswärts gewölbte Verformung derselben erzwingt, wie sie durch voll ausgezogene Linien in Fig. 10 angedeutet ist.

Werden über einen solchermaßen vorgefertigten Rechteckrahmen 12 die Gewebebahnen 14 verspannt, dann tritt hierbei eine elastische Rückverformung der Schenkel 22a bis 22d etwa in die durch gestrichelte Linien angedeutete Lage ein und es wird eine dauerhaft gute Verspannung für die Gewebebahnen 14 erhalten.

Die bauliche Ausbildung der Eckstücke 48 für den Zusammenbau des Rahmens 12 ist im einzelnen den Fig. 11 und 12 zu entnehmen.

Es wird dabei deutlich, daß die Eckstücke 48 vorzugsweise als Spritzgußteile aus Kunststoff oder aber als Druckgußteile aus Metall herzustellen sind und dadurch eine stabile aber materialsparende Ausgestaltung erhalten können. Jedes Eckstück 48 weist dabei außer seinen beiden Schenkeln 50 und 52 noch ein Mittelstück 54 auf, das etwa quadratische Umrißlinien hat. In dieses Mittelstück 54 ist dabei ein Durchlaßkanal 56 eingeformt, der sich an die innere Eckzone des Mittelstücks 54 anschließt und als Aufnahme für ein Befestigungsmittel des Rechteckrahmens benutzt werden kann.

In der äußeren Eckzone weist das Mittelstück 54 in einem zur Rahmenebene parallelen Wandabschnitt 58 vierteilkreisförmig verlaufende Sollbruchstellen 60 auf, durch welche entsprechend begrenzte Ausbruchbereiche 62 definiert sind.

Vier derartige Ausbruchbereiche 62 grenzen daher miteinander einen kreisförmigen Durchlaß ein, wie er bspw. zu einer Energie- bzw. Medienzuführung benötigt wird. Es können dort bspw. die Anschlußleitungen für Sprinklerköpfe problemlos montiert werden, wenn die Laminarisatoren 10 bereits befestigt sind.

In Fig. 13 der Zeichnung ist angedeutet, daß es von Vorteil sein kann, wenn die Gewebebahnen 14 in den Rechteckrahmen 12 nur so stark vorgespannt werden, daß sie noch um ein gewisses Maß gegenüber der Ebene der Rechteckrahmen 12 -bauchig - durchhängen können. Als besonders empfehlenswert hat sich dabei gezeigt, wenn die Vorspannung der Gewebebahnen 14 so gewählt wird, daß sich ein Durchhängebogen ergibt, der eine Bogenhöhe zwischen 20 und 30 mm hat. Abgesehen davon, daß hierdurch die Haltbarkeit der Laminarisatoren 10 erhöht wird, kann hierdurch auch die laminare Kolbenströmung innerhalb eines Raumes noch günstig beeinflußt werden.

Damit sich die Laminarisatoren 10 über ihre Eckstücke 48 leicht und problemlos, bspw. an einer Raumdecke, aufhängen lassen, wird eine besondere Befestigungsvorrichtung 64 benutzt. Diese besteht in üblicher Weise aus Hänge- bzw. Spannstäben 65, mit deren unterem Ende eine Tragplatte 66 verbunden ist.

Diese Tragplatte 66 weist dabei Befestigungseingriffe 68 für je eine Ecke von vier benachbart zueinander angeordneten Rechteckrahmen 12 auf. Jeder Befestigungseingriff 68 ist dabei in einem Käfig 70 an der Tragplatte 66 so aufgenommen, daß er in Längs- und Querrichtung begrenzt verschiebbar ist.

Die Befestigungseingriffe 68 bestehen dabei vorteilhafterweise aus Muttern, die eine zwar zweidimensional verschiebbare jedoch drehfeste Halterung in den Käfigen 70 haben.

Die Befestigungseingriffe 68 können aber auch so gestaltet werden, daß sie ein Zusammenwirken mit Schnellverschlüssen, bspw. in Form von Ring- oder Bajonettverschlüssen ermöglichen.

Sind die Befestigungseingriffe 68 als Muttern ausgeführt, können sie mit Schrauben in Wirkverbindung treten, welche sich durch die Durchlaßkanäle 56 der Eckstücke 48 hindurchführen lassen.

Wie bereits eingangs erwähnt wurde, sind die von den Befestigungsvorrichtungen 64 getragenen Laminarisatoren 10 in der Regel im Abstand vor Filtermodulen der Reinraumdecken und -wände montiert.

Die Schwebstoff-Filter dieser Filtermodule werden dabei mit Hilfe sogenannter Bandraster 72 unterstützt und festgelegt, die auch von den Befestigungsvorrichtungen 64 gehalten sind.

In den Fig. 14 und 15 der Zeichnung sind solche Bandraster 72 schematisch vereinfacht dargestellt.

Damit diese Bandraster 72 einen luftdichten Aufbau erhalten, sind die Stoßstellen 74 jeweils durch unterseitig aufgeklebte Bleche 76 abgedichtet, wobei auch die die eigentliche Abdichtung bewirkte Klebstoffschicht 78 zu sehen ist.

## Patentansprüche

1. Laminarisator, insbesondere für aus Filtermodulen gebildete Reinraumdecken und -wände oder dergleichen, der mit Abstand von einer die Schwebstoff-Filter tragenden Abdeckung aufgehängt bzw. gehalten ist und aus einem mit Gewebebahnen überspannten Rechteckrahmen besteht, wobei die Schenkel des Rechteckrahmens aus im Querschnitt dreieckförmigen Hohlprofilen oder Winkelprofilen bestehen, an deren dem Raum zugewendeten Flächen die Gewebebahnen ihre Ausrichtanlage haben,
**dadurch gekennzeichnet,**
daß die dem Raum zugewandten Scheitelzonen (24) der beiden zusammentreffenden Profilwandungen (18, 20) jedes Hohlprofiles bzw. einer der beiden Profilwände (18) jedes Winkelprofiles eine Abrundung aufweisten, während die Befestigung der Gewebebahnen (14) an den senkrecht zur Rahmenebene gerichteten Profilwandungen (18) und/oder an den in der Rahmenebene liegenden Profilwandungen (16) der Rechtecknahmen-Schenkel (22a - 22d) vorgesehen ist.

2. Laminarisator nach Anspruch 1,
**dadurch** **gekennzeichnet**,
daß zur Befestigung der Gewebebahnen eine Verklebung (28; 38; 42) vorgesehen ist.

3. Laminarisator nach Anspruch 2,
**dadurch gekennzeichnet,**
daß die Verklebung (28; 42; 44) flächig zwischen den Rechteckrahmen-Schenkeln (22a bis 22d) und der Gewebebahn (14, 26) vorgesehen ist.

4. Laminarisator nach einem der Ansprüche 2 und 3,
**dadurch gekennzeichnet,**
daß Klebstoffstränge (38), z.B. Schmelzkleber, in Längsvertiefungen (34), bspw. hinterschnittenen Nuten, der Rechteckrahmen-Schenkel (22a bis 22d) eingelegt und an der Offnungsseite der Längsvertiefung (34) mit der Gewebebahn (14, 26) in Verbindung gebracht sind.

5. Laminarisator nach Anspruch 1,
**dadurch gekennzeichnet,**
daß die Gewebebahnen (14) mittels Keder- und/oder Dichtungsprofilen (36) in Längsvertiefungen (34), z.B. hinterschnittenen Nuten, der Rechteckrahmen-Schenkel (22a bis 22d) lösbar festgelegt sind.

6. Laminarisator nach Anspruch 5,
**dadurch gekennzeichnet,**
daß die Kederprofile (36) eine einstückig angeformte Dichtlippe tragen, die von der Außenfläche (18) der Rechteckrahmen-Schenkel (22a bis 22d) absteht.

7. Laminarisator nach einem der Ansprüche 1 bis 6,
**dadurch gekennzeichnet,**
daß die Gewebebahnen (14) jeweils mit Abstand von ihren Rand- bzw. Begrenzungskanten an den Rechteckrahmen-Schenkeln (22a bis 22d) befestigt sind, wobei die unbefestig ten Randstreifen (26) fahnen-und/oder bogenförmig von den Außenflächen (18) der Rechteckrahmen-Schenkeln (22a bis 22d) weggerichtet sind bzw. abstehen.

8. Laminarisator nach Anspruch 7,
**dadurch gekennzeichnet,**
daß die fahnenförmigen Randstreifen (30) und/oder die bogenförmigen Randstreifen (40, 46) der Gewebebahnen (14) bzw. die Dichtlippen der Kederprofile (36) in einen Abstandsspalt (32) zwischen benachbarten Rechteckrahmen (12) vorstehen und innerhalb derselben in gegenseitige Kontaktberührung gebracht sind, wobei sie im Abstandsspalt (32) definierte Undichtigkeiten bilden.

9. Laminarisator nach einem der Ansprüche 1 bis 8,
**dadurch gekennzeichnet,**
daß die Gewebebahnen (14) für ein bogenförmiges Durchhängen gegenüber der Ebene des Rechteckrahmens (12) an diesem befestigt sind und dabei die Höhe des Durchhängebogens etwa zwischen 20 und 30 mm liegt (Fig. 13).

10. Laminarisator nach einem der Ansprüche 1 bis 9,
**dadurch gekennzeichnet,**
daß die Rechteckrahmen-Schenkel (22a bis 22d) über Eckwinkel (48) miteinander verbunden sind, deren Schenkel (50, 52) einen Winkelabstand voneinander haben, welcher zwischen 90° und 91° vorzugsweise zwischen 90°10′ und 90°20′ liegt, wobei die Rechteckrahmen-Schenkel (22a bis 22d) unter einer konvex bzw. auswärts gewölbten, elastischen Vorspannung miteinander zum Rechteckrahmen (12) verbunden sind.

11. Laminarisator nach Anspruch 10,
**dadurch gekennzeichnet,**
daß die Schenkel (50 und 52) der Eckwinkel (48) unter Preßsitz-Verbindung mit den Rechteckrahmen-Schenkeln (22a bis 22d) zusammengehalten sind.

12. Laminarisator nach einem der Ansprüche 10 und 11,
**dadurch gekennzeichnet,**
daß die Eckwinkel (48) in ihrer äußeren Eckzone einen zur Rahmenebene parallelen Wandabschnitt (58) haben, der mit viertelkreisförmig verlaufenden Sollbruchstellen (60) versehen ist und dadurch begrenzte Ausbruchbereiche (62) definiert.

13. Laminarisator nach einem der Ansprüche 1 bis 12,
mit einer Deckenbefestigung durch Hänge- bzw. Spannstäbe, die an ihrem unteren Ende eine Tragplatte haben, über die einander benachbarte Ecken von vier Rechteckrahmen in lösbare Verbindung bringbar sind,
**dadurch gekennzeichnet,**
daß die Tragplatte (66) mit Befestigungseingriffen (68) für je eine Ecke von vier benachbarten Rechteckrahmen (12) versehen ist, von denen jeder um ein begrenztes Maß in Längs- und Querrichtung verschiebbar an oder auf der Tragplatte (66) sitzt (Fig. 14).

14. Laminarisator nach Anspruch 13,
**dadurch gekennzeichnet,**
daß die Befestigungseingriffe (68) aus in Käfigen (70) verschiebbaren Muttern bestehen, in die die Eckstücke (48) der Rechteckrahmen (12) durchsetzende Schrauben eindrehbar sind.

15. Laminarisator nach einem der Ansprüche 1 bis 14,
bei welchem die aus Hänge- bzw. Spannstäben bestehende Deckenbefestigung auch Stützplatten für aus Blechprofilen gebildete Bandraster trägt, die zur Aufnahme von Abdeckplatten dienen, mittels denen die Rahmen der Schwebstoff-Filter für die Filtermodule verspannbar sind,
**dadurch gekennzeichnet,**
daß die Stoßstellen (74) der Bandraster (72) durch unterseitig aufgeklebte Bleche (76) abgedichtet sind (Fig. 15 und 16).

## Claims

1. A laminarizer especially for clean-room ceilings and walls or the like formed of filter modules, which is suspended or supported at a distance from a ceiling carrying the particulate airfilters and consists of a rectangular frame with lengths of cloth stretched over it, the sides; of the rectangular frame consisting of hollow sections of triangular cross-section or angle sections, against the faces of which next the room the lengths of cloth have their alignment arrangement,
**characterized** **in that**
the peak zones (24) next the room, of the two walls (18, 20) of each hollow sction where they come together or respectively of one of the two walls (18) of each angle section exhibit a rounding off, whilst the fastening of the lengths of cloth (14) is provided against the walls (18) of the section which are directed perpendicularly to the plane of the frame and/or against the walls (16) of the section which lie in the plane of the frame, of the sides (22a - 22d) of the rectangular frame.

2. A laminarizer as in Claim 1,
**characterized** **in that**
gluing (28; 38; 42) is provided for fastening the lengths of cloth.

3. A laminarizer as in Claim 2,
**characterized** **in that**
the gluing (28; 42; 44) is provided over an area between the sides (22a to 22d) of the rectangular frame and the length of cloth (14, 26).

4. A laminarizer as in one of the Claims 2 and 3,
**characterized** **in that**
strands of glue (38), e.g., fusion adhesive are laid in longitudinal depressions (34), e.g., undercut grooves in the sides (22a to 22d) of the rectangular frame and are brought into connection with the length of cloth (14, 26) at the open side of the longitudinal depression (34).

5. A laminarizer as in Claim 1,
**characterized** **in that**
the lengths of cloth (14) are secured detachably by means of welt and/or sealing profiles (36) in longitudinal depressions (34), e.g., undercut grooves in the sides (22a to 22d) of the rectangular frame.

6. A laminarizer as in Claim 5,
**characterized** **in that**
the welt profiles (36) carry a sealing lip which is moulded on in one piece and stands out from the outer face (18) of the sides (22a to 22d) of the rectangular frame.

7. A laminarizer as in one of the Claim 1 to 6,
**characterized** **in that**
the lengths of cloth (14) are fastened to the sides (22a to 22d) of the rectangular frame in each case at a distance from their boundary edges and the unfastened strips (26) at the edges are directed away or stand out in the form of vanes and/or arcs from the outer faces (18) of the sides (22a to 22d) of the rectangular frame.

8. A laminarizer as in Claim 7,
**characterized** **in that**
the edge strips (30) of the lengths of cloth (14) in the form of vanes and/or the edge strips (40, 46) in the form of arcs or respectively the sealing lips on the welt profiles (36) project into a gap (32) between adjacent rectangular frames (12) and within it are brought into mutual contact so that in the gap (32) they form definite paints of leakage.

9. A laminarizer as in one of the Claims 1 to 8,
**characterized** **in that**
the lengths of cloth (14) are fastened to the rectangular frame (12) with an arcuate sag with respect to its plane and in that case the height of the arc of the sag lies between about 20 and 30 mm (Figure 13).

10. A laminarizer as in one of the Claims 1 to 9,
**characterized** **in that**
the sides (22a to 22d) of the rectangular frame are connected together by angle brackets (48) the arms (50, 52) of which babe an angle between them which lies between 90° and 91°, preferably between 90°10′ and 90°20′, so that the sides (22a to 22d) of the rectangular frame are connected together into the rectangular frame with a convexly or outwards arched elastic prestress.

11. A laminarizer as in Claim 10,
**characterized** **in that**
the arms (50 and 52) of the angle brackets (48) are held together with the sides (22a to 22d) of the rectangular frame by a press fit connection.

12. A laminarizer as in one of the Claims 10 and 11,
**characterised in that**
the angle brackets (48) in their outer carrier zone have a portion (58) of wall which is parallel with the plane of the frame and is provided with preset breaking points (60) running quadrantally and thereby defines limited breakaway regions (62).

13. A laminarizer as in one of the Claims 1 to 12,
having a ceiling fastening by hanger or tension rods which have at their bottom ends bearer plates by each of which the adjacent corners of four rectangular frames may be brought into releasable connection,
**characterized** **in that**
the bearer plate (66) is provided with fasteener catches (68) for the corner of each of four adjacent rectangular frames (12) which are respectively seated against or on the bearer plate (66) to be able to shift by a limited amount in the longitudinal and transverse directions (Figure 14).

14. A laminarizer as in Claim 2,
**characterized** **in that**
the fastener catches (68) consist of nuts which are able to shift in cages (70) and into which bolts may be turned which pass through the corner pieces (48) of the rectangular frames (12).

15. A laminarizer as in one of the Claims 1 to 14,
in which the ceiling fastening consisting of hanger or tension rods also carries supporting plates for strip gratings formed of sheetmetal sections which serve to receive coverplates by means of which the frames of the particulate filters may be clamped for the filter modules,
**characterized** **in that**
the joints (74) in the strip grating (72) are sealed by pieces of sheetmetal glued to the underside (Figures 15 and 16).

## Revendications

1. Dispositif pour provoquer un écoulement laminaire, notamment plafonds et parois de local conditionné constitués par des modules de filtres ou éléments analogues, qui est suspendu ou maintenu à une certaine distance d'une surface couvrante portant les filtres à aérosols et qui est constitué par un cadre rectangulaire sur lequel sont tendues des bandes de tissu, les côtés du cadre rectangulaire étant constitués par des profilés tubulaires de section triangulaire ou par des profilés d'angle dont les surfaces qui sont tournées vers l'intérieur du local sont utilisées pour la mise en place des bandes de tissu,
caractérisé en ce que
les zones des sommets (24) tournés vers l'intérieur du local qui terminent les deux parois convergentes (18, 20) de chaque profilé tubulaire ou l'une des deux parois (18) de chaque profilé d'angle comportant un arrondi tandis que la fixation des bandes de tissu (14) est prévue sur les parois de profilés (18) orientées perpendiculairement au plan du cadre et/ou sur les parois de profilés (16) des côtés (22a et 22d) du cadre rectangulaire situées dans le plan du cadre.

2. Dispositif pour provoquer un écoulement laminaire selon la revendication 1,
caractérisé en ce que
la fixation des bandes de tissu s'effectue par collage (28, 38, 42).

3. Dispositif pour provoquer un écoulement laminaire selon la revendication 2,
caractérisé en ce que
le collage (28, 42, 44) s'effectue à plat entre les côtés (22a à 22d) du cadre rectangulaire et la bande de tissu (14, 26).

4. Dispositif pour provoquer un écoulement laminaire selon l'une des revendications 2 ou 3,
caractérisé en ce que
des bandes d'adhésif (38), par exemple d'adhésif fondant, sont introduites dans des évidements longitudinaux (34), par exemple dans des rainures découpées, ménagés dans les côtés (22a à 22d) du cadre rectangulaire et sont reliées à la bande de tissu (14, 26) du côté de l'ouverture de l'évidement longitudinal (34)

5. Dispositif pour provoquer un écoulement laminaire selon la revendication 1,
caractérisé en ce que
les bandes de tissu (14) sont fixées d'une manière amovible, au moyen de profilés d'insertion et/ou d'étanchéité (36), dans des évidements longitudinaux (34), par exemple dans des rainures découpées, ménagées dans les côtés (22a à 22d) du cadre rectangulaire.

6. Dispositif pour provoquer un écoulement laminaire selon la revendication 5,
caractérisé en ce que
les profilés d'insertion (36) comportent une lèvre d'étanchéité qui est réalisée d'une seule pièce et qui s'écarte de la surface extérieure (18) des côtés (22a à 22d) du cadre rectangulaire.

7. Dispositif pour provoquer un écoulement laminaire selon une des revendications 1 à 6,
caractérisé en ce que
les bandes de tissus (14) sont fixées chacune à une certaine distance de bords qui les délimitent aux côtés (22a à 22d) du cadre rectangulaire, leurs parties marginales non fixées (26) s'écartant en forme de panneau et/ou d'arcs des surfaces extérieures (18) des côtés (22a à 22d) du cadre rectangulaire.

8. Dispositif pour provoquer un écoulement laminaire selon la revendication 7,
caractérisé en ce que
les parties marginales en forme de panneau (30) et/ou les parties marginales en forme d'arcs (40, 46) des bandes de tissu (14) ou les lèvres d'étanchéité des profilés d'insertion (36) sont engagées dans un intervalle (32) séparant des cadres rectangulaires voisins (12) et y sont amenées en contact réciproque, de sorte qu'elles réalisent dans l'intervalle (32) des défauts d'étanchéité déterminés.

9. Dispositif pour provoquer un écoulement laminaire selon une des revendications 1 à 8,
caractérisé en ce que
les bandes de tissu (14) sont fixées au cadre rectangulaire (12) de manière à être suspendues en formant un arc par rapport à son plan et que la flèche de l'arc est comprise entre 20 et 30 mm environ (Figure 13).

10. Dispositif pour provoquer un écoulement laminaire selon une des revendications 1 à 9,
caractérisé en ce que
les côtés (22a à 22d) du cadre rectangulaire sont assemblés les unes aux autres au moyen de cornières de renforcement (48) dont les ailes (50, 52) font entre elles un angle compris entre 90° et 91°, de préférence entre 90°10′ et 90°20′, les côtés (22a à 22d) du cadre rectangulaire étant, pour la réalisation du cadre (12), reliés les uns aux autres avec une précontrainte élastique à courbure convexe ou vers l'extérieur.

11. Dispositif pour provoquer un écoulement laminaire selon la revendication 10,
caractérisé en ce que
les ailes (50 et 52) des cornières de renforcement (48) sont assemblées avec les côtés (22a à 22d) du cadre rectangulaire par une liaison à encastrement à pression.

12. Dispositif pour provoquer un écoulement laminaire selon l'une des revendications 10 ou 11,
caractérisé en ce que
les cornières de renforcement (48) comportent, au niveau de leur coin extérieur, une partie de paroi (58) qui est parallèle au plan du cadre et qui comporte des zones de rupture obligée (60) en forme de quart de cercle qui déterminent des zones de rupture limitée (62).

13. Dispositif pour provoquer un écoulement laminaire selon une des revendications 1 à 12, qui comportent un système de fixation par tiges de suspension ou tirants qui, à leur extrémités inférieure, sont associés à une plaque de support au moyen de laquelle les coins voisins de quatre cadres rectangulaires peuvent être reliés d'une manière amovible,
caractérisé en ce que
la plaque de support (66) comporte, pour chacun des coins de quatre cadres rectangulaires rectangulaires voisins (12), des éléments de fixation (68) dont chacun est monté, au niveau ou à la surface de la plaque de support (66), de manière à pouvoir se déplacer d'une quantité limitée dans le sens longitudinal ou transversal (Figure 14).

14. Dispositif pour provoquer un écoulement laminaire selon la revendication 13,
caractérisé en ce que
les éléments de fixation (68) sont constitués par des écrous qui peuvent se déplacer dans des cages (70) et dans lesquels peuvent être engagées des vis qui traversent les coins (48) du cadre rectangulaire (12).

15. Dispositif pour provoquer un écoulement laminaire selon une des revendications 1 à 14, dans lequel le système de fixation du plafond constitué par des tiges de suspension ou des tirants porte également des plaques d'appui pour des supports de bande constitués par des profilés en tôle qui servent à recevoir des plaque couvrantes qui permettent le montage des cadres des filtres à aérosols pour les modules de filtres,
caractérisé en ce que
les zones de contact (74) des supports de bandes (72) sont hermétiquement fermées par des tôles (76) collées du côté inférieur (Figures 15 et 16).
